# EUROPÄISCHE PATENTSCHRIFT

(11) **EP 3 495 592 B1**
(45) Veröffentlichungstag und Bekanntmachung des Hinweises auf die Patenterteilung: **26.08.2020**
(21) Anmeldenummer: 18208075.4
(22) Anmeldetag: 23.11.2018
(51) Int. Cl.: E05D 15/30, E05C 17/28, E05F 5/02, E05F 3/22

(54) **BREMSEINRICHTUNG FÜR EINEN GEGENÜBER EINEM FESTSTEHENDEN RAHMEN BEWEGBAREN FLÜGEL**
BRAKING DEVICE FOR A WING WHICH CAN BE MOVED RELATIVE TO A STATIONARY FRAME
DISPOSITIF DE FREINAGE POUR UN BATTANT MOBILE PAR RAPPORT À UN CADRE FIXE

(30) Priorität: 08.12.2017 DE 102017222291
(43) Veröffentlichungstag der Anmeldung: 12.06.2019
(73) Patentinhaber: Aug. Winkhaus GmbH & Co. KG, 48291 Telgte (DE)
(72) Erfinder: Hakenes, Andreas, 48161 Münster (DE); Schewe, Florian, 48369 Saerbeck (DE)

(56) Entgegenhaltungen:
- EP-A1- 2 267 257
- DE-A1- 19 926 183
- DE-C- 685 524
- DE-U1-202014 009 559

## Beschreibung

Die Erfindung betrifft eine Bremseinrichtung für einen gegenüber einem feststehenden Rahmen bewegbaren Flügel eines Fensters, einer Fenstertür oder dergleichen mit einer an dem Flügel oder dem Rahmen zu befestigenden Bremsleiste, mit einem an dem jeweils anderen Bauteil schwenkbar gelagerten Ausstellarm zur Halterung eines beim Bewegen des Flügels entlang der Bremsleiste geführten Bremsschlittens, wobei die Bremsleiste eine Reihe federelastischer Elemente zur Erzeugung einer Bremskraft gegenüber dem Bremsschlitten hat und die federelastischen Elemente auf der dem Bremsschlitten abgewandten Seite der Bremsleiste angeordnet sind.

Eine solche Bremseinrichtung ist aus der DE 199 26 183 A1 bekannt. Im Rahmen der offenbarten Erfindung weist die Bremseinrichtung zwei Führungen auf, wobei die zweite der Führungen durch ein Federglied zuschaltbar ist und diese zweite Führung wenigstens eine Fangrast aufweist, welche mit einem an einem Halteelement angebrachten Rastglied verrasten kann. Durch das Zuschalten der zweiten Führung kann somit eine Bremswirkung auf das Rastglied erzielt werden.

Aus der EP 2 267 257 A1 ist eine Feststellvorrichtung bekannt, welche den Flügel eines Fenster, einer Tür oder dergleichen in einer gewünschten Position fixieren kann. Um dies zu erreichen sind einem Schieber Nocken und Gegennocken zugeordnet. In einer Nut des Beschlags ist eine W-förmige Leiste mit einem federnden Mittelsteg angeordnet. Je nach Lage der Nocken und Gegennocken werden die dem Schieber zugeordneten Flügel der Leiste, welche auf ihrer Innenseite eine Verzahnung aufweisen, zusammengedrückt. Hierdurch treten die Flügel in Kontakt mit einem am Schieber angeordneten Schiebersteg, der an den den Flügeln der Leiste zugewandten Seiten ebenfalls Verzahnungen aufweist. Somit greifen die Verzahnungen des Schieberstegs und der Leiste ineinander und arretieren somit den Schieber.

Die DE 685 524 C offenbart einen Fensterfeststeller, welcher einen Schieber mit einem verstellbaren Gleitstück aufweist, der gegenüber einer Metallbahn geführt wird. Die Metallbahn ist mit Weichgummi oder versetzt angeordneten Wellenfedern hinterlegt. Durch diese Ausführung ruht das Gleitstückt in einer leichten Mulde und muss um in eine Richtung verlagert zu werden entgegen einer Auswölbung der Metallbahn bewegt werden. Durch die dazu notwendige Verformung der Metallbahn wird eine Bremswirkung erzielt.

Eine weitere Bremseinrichtung ähnlicher Art ist beispielsweise aus der EP 1 111 174 A1 bekannt. Bei dieser Bremseinrichtung hat der Bremsschlitten eine Stellschraube. Mit dieser Stellschraube lässt sich die Bremskraft des Bremsschlittens einstellen. Damit hat die Bremseinrichtung mit der Stellschraube ein aktives Bauteil, welches bei der Montage eingestellt werden muss.

Aus der DE 20 2014 009 559 U1 ist ein Öffnungsbegrenzer für eine Fensteranordnung bekannt geworden, bei dem an einer Kopplungsleiste ein Bremsabschnitt für einen Gleiter vorgesehen ist. Eine Kulissensteuerung ist derart ausgebildet, dass bei Verschiebung einer Kupplungsstange in einer Längsrichtung der Bremsabschnitt gegen den Bremsbereich des Gleiters gedrückt wird. Damit hat der Öffnungsbegrenzer eine Vielzahl von beweglichen Bauteilen, welche klemmen können.

Der Erfindung liegt das Problem zugrunde, eine Bremseinrichtung der eingangs genannten Art so weiter zu bilden, dass sie einfach zu montieren ist und eine dauerhafte Einstellung der Bremskraft ermöglicht.

Dieses Problem wird erfindungsgemäß dadurch gelöst, dass die federelastischen Elemente von einzelnen Zungen gebildet sind und dass die Zungen relativ zur Bewegungsrichtung des Bremsschlittens geneigt sind.

Durch diese Gestaltung lassen sich unterschiedliche Bremswirkungen beim Öffnen oder Schließen des Flügels erzeugen und in einer vorteilhaften Ausführungsform können die Zungen auch in unterschiedliche Richtungen geneigt sein, um beispielsweise unmittelbar vor dem Schließen oder vor dem vollständigen Öffnen des Flügels eine besonders große Bremswirkung zu erzielen.

Eine besonders zuverlässige Führung des Bremsschlittens lässt sich gemäß einer anderen vorteilhaften Weiterbildung der Erfindung einfach erreichen, wenn die Bremsleiste mit den federelastischen Elementen innerhalb einer feststehenden Gleitschiene für den Bremsschlitten angeordnet ist. Eine an dem Bremsschlitten angeordnete Stelleinrichtung zur Vorspannung von Reibflächen ist dank der Erfindung nicht erforderlich. Damit gestaltet sich die Bremseinrichtung zudem konstruktiv besonders einfach.

Ein Verrutschen der Bremsleiste lässt sich gemäß einer anderen vorteilhaften Weiterbildung der Erfindung zuverlässig vermeiden, wenn die Gleitschiene von zumindest einem Endstück verschlossen ist.

Die Bremseinrichtung weist gemäß einer vorteilhaften Weiterbildung der Erfindung eine hohe Stabilität auf, wenn die Gleitschiene im Wesentlichen einen C-förmigen Querschnitt hat. Damit kann die Gleitschiene die Bremsleiste und den Bremsschlitten seitlich umschließen. Dennoch ist der Bremsschlitten durch die offene Seite der C-förmigen Gleitschiene für den Ausstellarm einfach zugänglich, so dass sich die Bremseinrichtung konstruktiv besonders einfach gestaltet.

Eine Endlagerrasterung der Bremseinrichtung lässt sich gemäß einer anderen vorteilhaften Weiterbildung der Erfindung einfach erzeugen, wenn die Bremsleiste zumindest eine Stützmarke zur Erzeugung eines erhöhten Widerstandes für den Bremsschlitten an der vorgesehenen Stelle hat. Durch diese Gestaltung hat der Bremsschlitten an der Stützmarke einen im Vergleich zu den übrigen Abschnitten der Bremsleiste erhöhten Widerstand. Damit lässt sich eine Endstellung oder eine vorgesehene Mittelstellung des Flügels einfach festlegen. Die Stützmarke kann beispielsweise durch eine federelastische Erhöhung der Bremsleiste erzeugt werden, welche beim Vorbeibewegen des Bremsschlittens nieder gedrückt wird.

Die Bewegung des Bremsschlittens auf der Bremsleiste könnte beispielsweise ausschließlich durch Reibung gebremst werden. Eine Rasterung des Bremsschlittens bei der Bewegung über die Bremsleiste lässt sich gemäß einer anderen vorteilhaften Weiterbildung der Erfindung erzeugen, wenn die Bremsleiste eine Vielzahl von Rastermarken aufweist.

Eine fühlbare Rasterung gestaltet sich gemäß einer anderen vorteilhaften Weiterbildung der Erfindung konstruktiv besonders einfach, wenn die Rastermarken der Bremsleiste mit einem entsprechend gestalteten Vorsprung des Bremsschlittens korrespondieren.

Die Fertigung der Bremsleiste gestaltet sich gemäß einer anderen vorteilhaften Weiterbildung der Erfindung besonders einfach, wenn die Bremsleiste Sollbruchstellen aufweist. Durch diese Gestaltung lässt sich die Bremsleiste beispielsweise als Meterware fertigen und an den Sollbruchstellen auf die vorgesehene Länge kürzen.

Unterschiedliche Bremswirkungen in Abhängigkeit von der Stellung des Bremsschlittens lassen sich gemäß einer anderen vorteilhaften Weiterbildung der Erfindung einfach erzeugen, wenn die Zungen unterschiedliche Abmessungen aufweisen.

Die Bremseinrichtung lässt sich gemäß einer anderen vorteilhaften Weiterbildung aus wenigen Bauteilen montieren, wenn die Bremsleiste und die federelastischen Elemente einstückig als Schienenelement gestaltet sind.

Zur Verringerung der Fertigungskosten der Bremseinrichtung trägt es gemäß einer anderen vorteilhaften Weiterbildung der Erfindung bei, wenn die Bremsleiste und die federelastischen Elemente aus Kunststoff im Spritzgussverfahren gefertigt sind.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: perspektivisch eine Bremseinrichtung mit einem Teilbereich eines Fensters,
- Fig. 2: eine Schnittdarstellung durch die Bremseinrichtung mit dem Fenster aus Figur 1 entlang der Linie II - II,
- Fig. 3: eine Schnittdarstellung durch die Bremseinrichtung mit dem Fenster aus Figur 1 entlang der Linie III - III,
- Fig. 4: perspektivisch eine Bremsleiste der Bremseinrichtung aus Figur 1,
- Fig. 4a: vergrößert einen Teilbereich der Bremsleiste aus Figur 4 mit einer Rastermarke,
- Fig. 4b: vergrößert einen Teilbereich der Bremsleiste aus Figur 4 mit einer weiteren Ausführungsform der Rastermarke,
- Fig. 5: perspektivisch einen Teilbereich einer weiteren Ausführungsform der Bremsleiste aus Figur 1,
- Fig. 6: perspektivisch einen Teilbereich einer weiteren Ausführungsform der Bremsleiste aus Figur 1,
- Fig. 7: eine Schnittdarstellung durch eine weitere, nicht erfindungsgemäße Ausführungsform einer Bremseinrichtung.

Figur 1 zeigt einen Teilbereich eines Fensters mit einem gegenüber einem Rahmen 1 schwenkbaren Flügel 2 und eine Bremseinrichtung 3. Die Bremseinrichtung 3 hat ein an dem Flügel gelagerten Ausstellarm 4 und eine an dem Rahmen 1 befestigte Gleitschiene 5. Die Gleitschiene 5 ist von einem Endstück 6 verschlossen. Innerhalb der Gleitschiene 5 ist eine Bremsleiste 7 unverschieblich angeordnet.

Figur 2 zeigt in einer Schnittdarstellung durch die Bremseinrichtung 3 aus Figur 1, dass die Gleitschiene 5 eine Führung 8 für einen entlang der Bremsleiste 7 verfahrbaren Bremsschlitten 9 hat. Der Ausstellarm 4 ist über eine durch eine offene Seite der Gleitschiene 5 geführte Lagerung 10 mit dem Bremsschlitten 9 verbunden. Weiterhin ist in der Schnittdarstellung zu erkennen, dass die Bremsleiste 7 auf der dem Bremsschlitten 9 abgewandten Seite eine Reihe von federelastischen Elementen 11 hat. Diese federelastischen Elemente 11 sind von einzelnen Zungen 12 gebildet. Die einzelnen Zungen 12 sind relativ zur Bewegungsrichtung des Bremsschlittens 9 geneigt und weisen unterschiedliche Abmessungen auf. Damit wird dem Bremsschlitten 9 in Abhängigkeit von seiner Stellung eine veränderliche Vorspannkraft entgegengesetzt. Ein Teil der Zungen 12 stützt sich an dem Boden der Gleitschiene 5 ab, während nahe an dem Endstück 6 angeordnete Zungen 12 von dem Boden beabstandet sind.

Die Bremsleiste 7 hat eine erhabene Stützmarke 13, an der der Bremsschlitten 9 in einer Endstellung gehalten ist. Die Überwindung der Stützmarke 13 durch den Bremsschlitten 9 erfordert einen hohen Kraftaufwand, so dass der in dieser Stellung gestützte Flügel 2 von der Bremseinrichtung 3 zuverlässig in seiner Lage gehalten ist.

Die Bremsleiste 7 hat zudem auf seiner dem Bremsschlitten 9 zugewandten Seite eine Reihe von Rastermarken 14. Der Bremsschlitten 9 hat einen Vorsprung 18 mit dem er sich auf der Bremsleiste 7 abstützt und beim Gleiten über die Bremsleiste 7 mit den Rastermarken 14 korrespondiert. Die unverschiebliche Halterung der Bremsleiste 7 innerhalb der Gleitschiene 5 wird über einen Haken 15 der Bremsleiste 7 in dem Endstück 6 erzeugt.

Figur 3 zeigt eine Schnittdarstellung durch den Rahmen 1 und die Bremseinrichtung 3 aus Figur 1 entlang der Linie III-III. Hierbei ist zu erkennen, dass die Gleitschiene 5 im Wesentlichen einen C-förmigen Querschnitt hat und im Bodenbereich eine Einschnürung 16 zur Führung der Zungen 12 der Federelemente 11 hat.

Figur 4 zeigt perspektivisch die Bremsleiste 7 mit den Zungen 12 der Federelemente 11. Zwei Ausführungsformen von Rastermarken 14, 14' sind in den Figuren 4a und 4b in einer vergrößerten Ansicht eines Teilbereichs der Bremsleiste 7 dargestellt. Die in Figur 4a dargestellte Ausführungsform der Rastermarke 14 ist symmetrisch gestaltet, während die in Figur 4b dargestellte Ausführungsform der Rastermarke 14' unsymmetrisch gestaltet ist. Die Rastermarken 14, 14' beeinflussen die Bremswirkung des über die Bremsleiste 7 gleitenden Bremsschlittens 9. Weiterhin bilden die Rastermarken 14, 14' Sollbruchstellen der Bremsleiste 7. Die Bremsleiste 7 kann daher als Standardbauteil gestaltet sein und bei der Montage auf die gewünschte Länge gebrochen werden.

Figur 5 zeigt einen Teilbereich einer weiteren Ausführungsform der Bremsleiste 7', welche sich von der aus Figur 4 nur dadurch unterscheidet, dass sie eine glatte, dem Bremsschlitten 9 zugewandte Bahn 17 hat. Ansonsten ist die in Figur 5 dargestellte Bremsleiste 7' wie die aus Figur 4 aufgebaut.

Figur 6 zeigt eine weitere Ausführungsform der Bremsleiste 7", welche sich von der aus Figur 5 nur dadurch unterscheidet, dass als Zungen 12" ausgebildeten Federelemente 11" in beide Bewegungsrichtungen des Bremsschlittens 9 geneigt sind.

Figur 7 zeigt eine weitere, nicht erfindungsgemäße Ausführungsform einer Bremseinrichtung 103, welche sich von der aus den Figuren 1 bis 6 dadurch unterscheidet, dass ein in einer Gleitschiene 105 geführter Bremsschlitten 109 eine Vielzahl stiftartiger Vorsprünge 118 hat. Eine Bremsleiste 107 hat mehrere Reihen von federelastischen Elementen 111, welche dem Entlanggleiten der Vorsprünge 118 einen Widerstand entgegen setzen. Die federelastischen Elemente 111 weisen einzelne Zungen 112 auf. Die Bremsleiste 107 weist eine Reihe von Rastermarken 114 auf, welche als Sollbruchstellen dienen. Diese Bremsleiste 107 lässt sich als Meterware fertigen und bei der Montage am Fenster auf die vorgesehene Länge anpassen.

## Patentansprüche

1. Bremseinrichtung (3) für einen gegenüber einem feststehenden Rahmen (1) bewegbaren Flügel (2) eines Fensters, einer Fenstertür oder dergleichen, mit einer an dem Flügel (2) oder dem Rahmen (1) zu befestigenden Bremsleiste (7), mit einem an dem jeweils anderen Bauteil schwenkbar lagerbaren Ausstellarm (4) zur Halterung eines beim Bewegen des Flügels (2) entlang der Bremsleiste (7) geführten Bremsschlittens (9) der Bremseinrichtung, wobei die Bremsleiste (7) eine Reihe federelastischer Elemente (11)) zur Erzeugung einer Bremskraft gegenüber dem Bremsschlitten (9) hat und die federelastischen Elemente (11) auf der dem Bremsschlitten (9) abgewandten Seite der Bremsleiste (7) angeordnet sind, **dadurch gekennzeichnet, dass** die federelastischen Elemente (11) von einzelnen Zungen (12) gebildet sind und dass die Zungen (12) relativ zur Bewegungsrichtung des Bremsschlittens (9) geneigt sind.

2. Bremseinrichtung nach Anspruch 1, **dadurch gekennzeichnet, dass** die Bremsleiste (7) mit den federelastischen Elementen (11) innerhalb einer feststehenden Gleitschiene (5) für den Bremsschlitten (9) angeordnet ist.

3. Bremseinrichtung nach Anspruch 2, **dadurch gekennzeichnet, dass** die Gleitschiene (5) von zumindest einem Endstück (6) verschlossen ist.

4. Bremseinrichtung nach Anspruch 2 oder 3, **dadurch gekennzeichnet, dass** die Gleitschiene (5) im Wesentlichen einen C-förmigen Querschnitt hat.

5. Bremseinrichtung nach zumindest einem der vorhergehenden Ansprüche, **dadurch gekennzeichnet, dass** die Bremsleiste (7) zumindest eine Stützmarke (13) zur Erzeugung eines erhöhten Widerstandes für den Bremsschlitten (9) an der vorgesehenen Stelle hat.

6. Bremseinrichtung nach zumindest einem der vorhergehenden Ansprüche, **dadurch gekennzeichnet, dass** die Bremsleiste (7) eine Vielzahl von Rastermarken (14) aufweist.

7. Bremseinrichtung nach Anspruch 6, **dadurch gekennzeichnet, dass** die Rastermarken (14) der Bremsleiste (7) mit einem entsprechend gestalteten Vorsprung (18) des Bremsschlittens (9) korrespondieren.

8. Bremseinrichtung nach zumindest einem der vorhergehenden Ansprüche, **dadurch gekennzeichnet, dass** die Bremsleiste (7) Sollbruchstellen aufweist.

9. Bremseinrichtung nach Anspruch einem der vorhergehenden Ansprüche, **dadurch gekennzeichnet, dass** die Zungen (12) unterschiedliche Abmessungen aufweisen.

10. Bremseinrichtung nach zumindest einem der vorhergehenden Ansprüche, **dadurch gekennzeichnet, dass** die Bremsleiste (7) und die federelastischen Elemente (11) einstückig als Schienenelement gestaltet sind.

11. Bremseinrichtung nach zumindest einem der vorhergehenden Ansprüche, **dadurch gekennzeichnet, dass** die Bremsleiste (7) und die federelastischen Elemente (11) aus Kunststoff im Spritzgussverfahren gefertigt sind.

## Claims

1. A braking device (3) for a wing (2) of a window, a French door or the like, which can be moved relative to a stationary frame (1), having a brake strip (7) to be fastened to the wing (2) or to the frame (1), having an extension arm (4) that can be pivotably mounted on the in each case other component for holding a brake carriage (9) of the braking device guided along the brake strip (7) when the wing (2) is moved,
wherein the brake strip (7) has a series of resilient elements (11) for generating a braking force against the brake carriage (9) and the resilient elements (11) are arranged on the side of the brake strip (7) facing away from the brake carriage (9), **characterized in that** the resilient elements (11) are formed from individual tongues (12) and that the tongues (12) are inclined relative to the direction of movement of the brake carriage (9).

2. The braking device according to Claim 1, **characterized in that** the brake strip (7) is arranged with the resilient elements (11) within a stationary slide rail (5) for the brake carriage (9).

3. The braking device according to Claim 2, **characterized in that** the slide rail (5) is closed by at least one end piece (6).

4. The braking device according to Claim 2 or 3, **characterized in that** the slide rail (5) has a substantially C-shaped cross section.

5. The braking device according to at least one of the preceding claims, **characterized in that** the brake strip (7) has at least one supporting mark (13) for generating an increased resistance for the brake carriage (9) at the intended point.

6. The braking device according to at least one of the preceding claims, **characterized in that** the brake strip (7) has a plurality of grid marks (14).

7. The braking device according to Claim 6, **characterized in that** the grid marks (14) correspond to the brake strip (7) with a correspondingly designed projection (18) of the brake carriage (9).

8. The braking device according to at least one of the preceding claims, **characterized in that** the brake strip (7) has predetermined breaking points.

9. The braking device according to any one of the preceding claims, **characterized in that** the tongues (12) have different dimensions.

10. The braking device according to at least one of the preceding claims, **characterized in that** the brake strip (7) and the resilient elements (11) are designed in one piece as a rail element.

11. The braking device according to at least one of the preceding claims, **characterized in that** the brake strip (7) and the resilient elements (11) are made from plastic in the injection molding process.

## Revendications

1. Dispositif de freinage (3) pour un battant (2) d'une fenêtre, d'une porte-fenêtre ou similaire, mobile par rapport à un cadre (1) fixe, avec une barre de freinage (7) devant être fixée sur le battant (2) ou le cadre (1), avec un bras de projection (4) pouvant être supporté de façon pivotante sur l'autre composant respectif et destiné à supporter un chariot de freinage (9) du dispositif de freinage guidé le long de la barre de freinage (7) lors du mouvement du battant (2),
la barre de freinage (7) ayant une série d'éléments (11) à élasticité de ressort pour la production d'une force de freinage vis-à-vis du chariot de freinage (9), et les éléments (11) à élasticité de ressort étant disposés sur le côté de la barre de freinage (7) éloigné du chariot de freinage (9), **caractérisé en ce que** les éléments (11) à élasticité de ressort sont formés de languettes (12) individuelles, et **en ce que** les languettes (12) sont inclinées par rapport à la direction de mouvement du chariot de freinage (9).

2. Dispositif de freinage selon la revendication 1, **caractérisé en ce que** la barre de freinage (7) avec les éléments (11) à élasticité de ressort est disposée à l'intérieur d'un rail de glissement (5) fixe pour le chariot de freinage (9).

3. Dispositif de freinage selon la revendication 2, **caractérisé en ce que** le rail de glissement (5) est fermé par au moins une pièce d'extrémité (6).

4. Dispositif de freinage selon la revendication 2 ou 3, **caractérisé en ce que** le rail de glissement (5) a une section transversale essentiellement en forme de C.

5. Dispositif de freinage selon au moins l'une des revendications précédentes, **caractérisé en ce que** la barre de freinage (7) a au moins un taquet d'appui (13) pour la production d'une résistance accrue pour le chariot de freinage (9) à l'emplacement prévu.

6. Dispositif de freinage selon au moins l'une des revendications précédentes, **caractérisé en ce que** la barre de freinage (7) a une multiplicité de taquets en trame (14).

7. Dispositif de freinage selon la revendication 6, **caractérisé en ce que** les taquets en trame (14) de la barre de freinage (7) correspondent à une saillie (18) du chariot de freinage (9) façonnée en conséquence.

8. Dispositif de freinage selon au moins l'une des revendications précédentes, **caractérisé en ce que** la barre de freinage (7) présente des emplacements destinés à la rupture.

9. Dispositif de freinage selon au moins l'une des revendications précédentes, **caractérisé en ce que** les languettes (12) comportent des dimensions différentes.

10. Dispositif de freinage selon au moins l'une des revendications précédentes, **caractérisé en ce que** la barre de freinage (7) et les éléments (11) à élasticité de ressort sont constitués d'une seule pièce en tant qu'élément de rail.

11. Dispositif de freinage selon au moins l'une des revendications précédentes, **caractérisé en ce que** la barre de freinage (7) et les éléments (11) à élasticité de ressort sont fabriqués en plastique par moulage par injection.
